# EUROPÄISCHE PATENTSCHRIFT

(11) **EP 0 348 603 B1**
(45) Veröffentlichungstag und Bekanntmachung des Hinweises auf die Patenterteilung: **01.06.1994**
(21) Anmeldenummer: 89105526.1
(22) Anmeldetag: 29.03.1989
(51) Int. Cl.: F27D 19/00, F27B 9/40

(54) **Regelsystem für einen im Gegenstrom betriebenen Tunnelofen**
Control system for a counter-current operated tunnel furnace
Système de régulation pour un four tunnel fonctionnant à contre-courant

(30) Priorität: 29.06.1988 DE 3821858
(43) Veröffentlichungstag der Anmeldung: 03.01.1990
(73) Patentinhaber: Hans Lingl Anlagenbau und Verfahrenstechnik GmbH & Co. KG, D-89231 Neu-Ulm (DE)
(72) Erfinder: Joas, Johann, D-8907 Thannhausen (DE)
(74) Vertreter: Körber, Wolfhart, Dr.rer.nat.

(56) Entgegenhaltungen:
- FR-A- 1 517 633
- FR-A- 2 251 790
- US-A- 3 142 884

## Beschreibung

Die Erfindung betrifft ein Verfahren zur Regelung eines im Gegenstrom betriebenen Tunnelofens, vorzugsweise in der keramischen Industrie, gemäß dem internen bekannten Stand der Technik, der den Oberbegriff des Patentanspruches 1 bildet.

Große Schwankungen des Brenngutmassenstromes im Ofen wirken sich auf die Aufheiz- und Kühlkurve des Ofens und damit auf die Qualität des Brandes aus. Die Aufheizkurve kann relativ leicht an die Schwankungen des Brenngutmassenstromes angepaßt werden; schwierig ist jedoch, die Kühlkurve gleichzeitig optimal einzustellen. Ein Regelsystem zur Optimierung der Kühlkurve galt es deshalb zu entwickeln.

Tunnelöfen werden im Gegenstrom betrieben und bestehen aus einer Aufheizzone mit einem Rauchgasabzug an deren Anfang und Brennern an deren Ende, aus einer Brennzone mit je nach Erfordernis verschiedenartig aufgeteilten Brennergruppen, ferner aus einer Kühlzone, meistens mit einer Schnellkühlung an deren Anfang, mit der kalte Luft direkt in den Ofen eingespeist wird, um einen schnelleren Temperaturabfall zu bewirken, nachfolgend - in der Regel - mit einer oder mehreren Direktabsaugungen, mit der Luft aus der Kühlzone abgesaugt wird, um so durch die Veränderung des Massenstromes die Form der Kühlkurve zu steuern, sowie aus einem Zuluftventilator an der Ausfahrseite der Kühlzone, mit dem die sich aus der Luftmassenbilanz des Ofens ergebende Differenzmasse in den Ofen eingespeist wird.

Die abzusaugende Rauchgasmenge wird bei älteren Öfen üblicherweise über den Unterdruck in der Aufheizzone bestimmt. In moderneren, mit elektronischen Regelanlagen ausgerüsteten Öfen wird die abzusaugende Rauchgasmenge in der Aufheizzone des Ofens meist über die Temperatur an einer Stelle der Aufheizzone des Ofens geregelt, die sich dort durch das Verhältnis der Wärmekapazitätsströme von Brenngut und Luft einstellt, oder über die Rauchgastemperatur.

Auf diese Weise und durch die Regelung konstanter Temperaturen in den Brennzonen wird die Temperaturkurve in der Aufheizzone trotz unterschiedlicher Brenngutmassenströme konstant gehalten. Dies hat jedoch zur Folge, daß sich der Massenstrom in der Kühlzone ständig verändert und, zumindest im Bereich bis zur in Vorschubrichtung des Brenngutes ersten Direktabsaugung, mit den bekannten Mitteln nicht beeinflußt werden kann. Eine Erhöhung der Leistung der Schnellkühlung würde wegen der damit verbundenen Verringerung der Kühlluftmenge in der nachfolgenden Kühlzone nur dazu führen, daß die Temperaturkurve in diesem Bereich zu weit abflacht oder sogar wieder ansteigt, was für die Qualität des zu kühlenden keramischen Produkts zu erheblichen Nachteilen führen kann. Mit den nachfolgenden Direktabsaugungen kann nur der dahinterliegende Kühlabschnitt beeinflußt werden, nicht aber der kritische Bereich zwischen Schnellkühlung und erster Direktabsaugung.

Aufgabe der Erfindung ist es deshalb, eine Regelung zu schaffen, die es ermöglicht, den Massenstrom im Ofen so zu beeinflussen, daß der Temperaturgradient in für die Brennqualität erforderlichen Grenzen gehalten wird.

Die Aufgabe wird erfindungsgemäß durch die im kennzeichnenden Teil des Patentanspruches 1 beschriebenen Maßnahmen gelöst.

Dieses Regelsystem, das abhängig zwar vom maximalen und minimalen Temperaturgradienten in der Aufheizzone eine Optimierung des Temperaturgradienten im kritischen Bereich der Kühlzone ermöglicht, bewirkt gleichzeitig eine bessere Rekuperation der Wärmekapazität des Brenngutmassenstromes in der Kühlzone und damit einen niederen Wärmebedarf des Ofens.

Ein weiterer Vorteil der Erfindung ist, daß damit eine merkbare Energieersparnis erzielt werden kann.

Ein Ausführungsbeispiel der Erfindung ist in der Patentzeichnung dargestellt und wird im folgenden näher beschrieben. Es zeigen:
- Figur 1: einen schematischen Schnitt durch den Ofen;
- Figur 2: die dazugehörige Brennkurve.

Durch den Tunnelofen 1 mit Aufheizzone A, Brennzone B sowie Kühlzone C wird das Brenngut 2 von der Einfahrt 3 zur Ausfahrt 4 geschoben während die Ofengase im Gegenstrom von der Ausfahrtseite 4 des Ofens zum Rauchgasabzug 5, nahe der Einfahrt 3, gezogen werden. Die Leistung des Rauchgasventilators 6 wird über den Unterdruck, der an einer beliebigen Stelle der Aufheizzone A gemessen wird, konstant geregelt. Außerdem sind durch Thermoelemente erfaßte Maximal/Minimal-Temperaturgrenzwerte an einer beliebigen Stelle der Aufheizzone A oder im Rauchgasabzug 5 vorgesehen, die als Führungsgrößen dienen, wenn die Temperaturgrenzwerte erreicht werden.

Die Brenner 7 in der Brennzone B sowie die Schnellkühlung 8 am Anfang der Kühlzone C werden in bekannter Weise temperaturabhängig geregelt.

Die Leistung der ersten Direktabsaugung 9 sowie einer weiteren Direktabsaugung 10 wird ebenso in bekannter Weise über eine Temperatur in Richtung des Brenngutmassenstromes nach den Direktabsaugungen 9, 10 konstant geregelt.

Die Leistung des Zuluftventilators 11 wird über den Druck an einer beliebigen Stelle der Kühlzone, die zum Beispiel zwischen der Schnellkühlung 8 und der ersten Direktabsaugung 9 liegen kann, konstant geregelt. Außerdem sind durch Thermoelemente erfaßte Maximal-Minimal-Temperaturgrenzwerte an einer Stelle zwischen Schnellkühlung 8 und erster Direktabsaugung 9 als weitere Regelgröße vorgesehen. Wird der obere Temperaturgrenzwert überschritten, löst dies schrittweise eine Erhöhung des Drucksollwertes des Zuluftventilators 11 um eine einstellbare Größe aus. Wird der untere Temperaturgrenzwert unterschritten, löst dies schrittweise eine Absenkung des Drucksollwertes des Zuluftventilators um eine einstellbare Größe aus. Maximal- und Minimaldruck sind begrenzt.

Durch die schrittweise Erhöhung bzw. Absenkung des mit dem Zuluftventilator 11 erzeugten Drucks am Ausfahrtende des Ofens wird das Druckgefälle im Ofen erhöht oder vermindert und damit dem Massenstrom im kritischen Bereich der Kühlzone so angepaßt, daß die Kühlkurve in diesem Bereich einen bestimmten Temperaturgradienten nicht über- oder unterschreitet.

Die Druckregelung in der Aufheizzone A wird durch Drehzahlerhöhung des Rauchgasventilators 6 das höhere Druckgefälle auszugleichen versuchen, so daß, wie gewünscht, der Luftmassenstrom solange vergrößert wird, bis der obere Temperaturgrenzwert in der Aufheizzone erreicht wird, der somit den gesamten Anpassungsprozeß nach oben begrenzt; das gleiche - umgekehrt - ist der Fall bei Absenkung des Druckniveaus in der Kühlzone.

## Patentansprüche

1. Verfahren zur Regelung eines im Gegenstrom betriebenen Tunnelofens (1), vorzugsweise in der keramischen Industrie, aufweisend eine Aufheizzone (A) mit einem Rauchgasventilator (6), eine temperaturabhängig geregelte Brennzone (B) und eine Kühlzone (C) mit temperaturabhängig geregelter Schnellkühlung (8) in Richtung des Brenngutstromes gesehen am Eingang der Kühlzone (C) und temperaturabhängig geregelten Direktabsaugungen (9, 10) sowie einem druckabhängig geregelten Zuluftventilator (11) am Ende der Kühlzone (C), wobei die Rauchgasregelung über den Unterdruck in der Aufheizzone (A) des Ofens mit einer oberen und unteren Temperaturbegrenzung erzielt wird, welche Rauchgasregelung die Regelung der Leistung des Rauchgasventilators (6) bei Erreichen dieser Temperaturgrenzen übernimmt, **dadurch gekennzeichnet**, daß der Drucksollwert des Zuluftventilators (11) bei Erreichen eines oberen bzw. unteren Grenzwertes der Temperatur an einer Stelle der Kühlzone (C) zwischen Schnellkühlung (8) und erster Direktabsaugung (9) stufenweise nach oben oder unten verstellt wird und so eine Veränderung des Druckgefälles im Ofen bewirkt, mit dem die Regelung des Rauchgasventilators (6) beeinflußt wird.

## Claims

1. Procedure for the regulation of a tunnel kiln (1) working on the countercurrent principle, mainly in the ceramic industry, including a heating zone (A) with an exhaust gas fan (6), a firing zone (B) regulated on temperature, and a cooling zone (C) with a rapid cooling (8) regulated on temperature, at the entrance of the cooling zone (C), looking from the direction of the product to be fired, and direct suctions (9, 10), regulated on temperature, as well as a fresh air fan (11), regulated on pressure at the end of the cooling zone (C), whereby the exhaust air regulation is effected by the under pressure in the heating zone (A) of the kiln with an upper and lower temperature limit, this exhaust air regulation takes over the regulation of the capacity ot the exhaust air fan (6), when reaching these temperature limits, characterized by that the control set point of pressure of the fresh air fan (11) is adjusted upwards or downwards when reaching the upper or lower limit of temperature at a point of the cooling zone (C) between rapid cooling (8) and first direct suction (9), thereby, a change of difference of pressure in the kiln is obtained, which is influencing the regulation of the exhaust air fan (6).

## Revendications

1. Procédure pour le réglage d'un four tunnel (1) en opération contre-courante, de préférence dans l'industrie céramique, avec une zone de chauffage (A) avec une ventilateur de gaz de fumée (6), une zone de cuisson (B) réglée en température et une zone de refroidissement (C) avec un refroidissement rapide, réglé en température (8), en direction du produit, à l'entrée de la zone de refroidissement (C) et des aspirations dirèctes (9, 10) reglées en température et une ventilateur d'air frais (11) à la fin de la zone de refroidissement (C) réglée en pression, à l'occasion de laquelle le réglage de gaz de fumée est éffectué par le sous-pression dans la zone de chauffage (A) du four avec une limitation de température en haut et en bas, le réglage de gaz de fumée règle la capacité de la ventilateur de gaz de fumée (6), en atteindre les limitations de température, caractérisé par cela, que la valeur nominale de pression de la ventilateur d'air frais (11) est réglée graduellement en haut ou en bas, en atteindre la valeur nominale de pression en haut ou en bas à une position dans la region de refroidissement (C) entre le refroidissement rapide (9) et la première aspiration dirècte (9), par cela une changement de la différence de pression est éffectuée dans la four qui à une influence sur le réglage de la ventilateur de gaz de fumée.
